# EUROPÄISCHE PATENTSCHRIFT

(11) **EP 0 653 259 B1**
(45) Veröffentlichungstag und Bekanntmachung des Hinweises auf die Patenterteilung: **26.03.1997**
(21) Anmeldenummer: 94117724.8
(22) Anmeldetag: 10.11.1994
(51) Int. Cl.: B21J 15/26, B21J 15/28

(54) **Verfahren zum Setzen von Blindnieten und Blindnietmuttern und Setzgerät für Blindniete und Blindnietmuttern**
Method for setting blind revets and blind rivet nuts and setting apparatus for blind rivets and blind rivet nuts
Procédé pour la pose de rivets borgnes et d'écrous aveugles et dispositif pour la pose de rivets borgnes et d'écrous aveugles

(30) Priorität: 16.11.1993 DE 4339117
(43) Veröffentlichungstag der Anmeldung: 17.05.1995
(73) Patentinhaber: GESIPA Blindniettechnik Gesellschaft mit beschränkter Haftung, D-60528 Frankfurt (DE)
(72) Erfinder: Wille, Lothar, D-64546 Mörfelden-Walldorf (DE); Klein, Hubertus, D-64546 Mörfelden-Walldorf (DE)
(74) Vertreter: Knoblauch, Andreas, Dr.-Ing.

(56) Entgegenhaltungen:
- EP-A- 0 445 084
- EP-A- 0 594 333
- DE-A- 3 802 188
- DE-A- 4 128 427
- GB-A- 2 170 329

## Beschreibung

Die Erfindung betrifft ein Verfahren zum Setzen von Blindnieten und Blindnietmuttern, bei dem bei einem Setzvorgang eine Zugkraft mit Hilfe eines elektrischen Motors erzeugt wird, und ein Setzgerät für Blindniete und Blindnietmuttern mit einem durch einen elektrischen Motor angetriebenen Zugmechanismus.

Ein derartiges Verfahren und ein derartiges Setzgerät sind aus DE 41 26 602 A2 bekannt.

Der Begriff "Blindnieten" soll im folgenden auch die "Blindnietmuttern" einschließen, wenn diese nicht getrennt erwähnt sind.

Beim Setzen von Blindnieten ist in vielen Fällen eine Aussage über die Qualität der mit den Blindnieten erzeugten Verbindungen erwünscht oder sogar erforderlich. Insbesondere sollte sichergestellt sein, daß die Blindniete mit der notwendigen Festigkeit gesetzt worden sind. War die Zugkraft zu gering, besteht die Gefahr, daß die Nietverbindung nicht mit der nötigen Kraft hergestellt worden ist. War die Zugkraft zu groß, besteht die Gefahr, daß Material beschädigt worden ist, oder, bei Blindnietmuttern, daß Gewinde beschädigt worden ist.

Aus EP 0 454 890 A1 ist es bekannt, bei übersetzten Geräten, wie elektrischen, hydraulischen, pneumatischen oder hydraulisch-pneumatischen Setzgeräten eine Kraftmeßeinrichtung im Zugmechanismus des Gerätes anzubringen, die sicherstellt, daß das Nietsetzgerät mit einer vorgegebenen Zugkraft arbeitet. Die Kraftmeßeinrichtung kann hierbei als Dehnungsmeßstreifen oder als Druckdose ausgebildet sein, die beide die mechanische Spannung in eine elektrische Größe umsetzen. Die Auswertung und Überwachung der Setzvorgänge erfolgt dann jeweils elektrisch, indem die erreichten und gemessenen Kraftwerte mit in Festspeichern abgelegten Sollwerten verglichen werden. Nachteilig bei dieser Anordnung ist, daß die zur Erfassung der Kräfte erforderlichen Dehnungsmeßstreifen bzw. Druckdosen zusätzliche Bauelemente darstellen, die einen zusätzlichen Verkabelungs- oder Verdrahtungsaufwand bedingen. Erschwerend kommt hinzu, daß sie am Zugmechanismus angeordnet sind, also in einem Bereich, der bei der täglichen Wartung der Nietgeräte demontiert werden muß. Dies führt zu einem erhöhten Wartungsaufwand. Außerdem besteht die Gefahr, daß die Meßeinrichtung oder die Meßleitungen beschädigt werden. Ferner beeinträchtigt eine Reihe von Faktoren bei Einsatz eines Dehnungsmeßstreifens die Auswertung der Meßwerte, da Größen wie Durchmesser, Toleranzen des Zugmechanismus, Schwankungen des Elastizitätsmoduls der Werkstoffe zwischen verschiedenen Fertigungschargen, Temperatureinflüsse und ähnliches das Meßergebnis direkt beeinflussen.

US 5 105 719 zeigt eine hydraulische Nieteinrichtung zum Positionieren eines Werkzeugs, das einen Nietkopf bildet, in einer Nietmaschine. Hierbei wird das Formwerkzeug durch einen hydraulischen Zylinder betätigt. Der hydraulische Zylinder ist über einen Kugelgewindetrieb mit einem Motor verbunden, der seinerseits wieder mit einem Regler verbunden ist. Dem Regler werden das vom Motor erzeugte Moment sowie numerische Werte der Bewegung und der Bewegungsgeschwindigkeit des Motors zugeführt. Der Regler steuert gleichzeitig den für die Betätigung des hydraulischen Zylinders notwendigen hydraulischen Druck und zwar so, daß das vom Motor erzeugte Moment Null bleibt.

Vogel, Johannes: Grundlagen der elektrischen Antriebstechnik mit Berechnungsbeispielen, 4. Aufl., VEB-Verlag Technik, 1989, S. 254-257 beschreibt stromrichtergespeiste Gleichstrom- und Drehstromantriebe. Hier werden mehrere Beispiele für das Rückkoppeln von Informationen auf Stromrichter oder andere Regler dargestellt.

EP 0 594 333 A1 beschreibt eine Vorrichtung zum Setzen von Blindnieten, bei der die Belastung des Motors überwacht wird. Nachdem der Zugmechanismus einen gewissen Weg zurückgelegt hat, muß eine mäßige Last erreicht worden sein. Ist dies nicht der Fall, wird die Vorrichtung gestoppt, weil in diesem Fall ein Fehler zu vermuten ist.

Aufgabe der Erfindung ist es daher, ohne eine Änderung des mechanischen Aufbaus eine Überwachung der Setzvorgänge bei elektrisch betriebenen Setzgeräten zu erreichen.

Diese Aufgabe wird bei einem Verfahren der eingangs genannten Art dadurch gelöst, daß ein Sollstrombereich für den Eingangsstrom in Abhängigkeit von Material und Abmessungen des Blindniets bzw. der Blindnietmutter gewählt wird, und überwacht wird, ob der Ist-Eingangsstrom während des Setzvorgangs einen Maximalwert erreicht, der in diesem Sollstrombereich liegt.

Bei einem elektrischen Motor ist der aufgenommene Strom unmittelbar ein Maß für das vom Motor abgegebene Moment, das auch als Drehmoment bezeichnet wird. Die Abhängigkeit zwischen dem abgegebenen Moment und dem Eingangsstrom muß nicht unbedingt linear sein. Sie kann z.B. auch quadratisch sein. In jedem Fall ist aber jedem Moment ein Eingangsstrom zugeordnet und umgekehrt. Der Motor treibt den Zugmechanismus in der Regel über ein Getriebe mit einem bekannten Übersetzungsverhältnis an, so daß das vom Motor abgegebene Moment relativ einfach in eine Zugkraft umgerechnet werden kann. Die Zugkraft, die sich beim Setzvorgang entwickelt, insbesondere der Maximalwert der Zugkraft, läßt aber einen Rückschluß auf die Qualität der Nietverbindung zu. Da sich das Übersetzungsverhältnis zwischen Motor und Zugeinrichtung nicht ändert, muß man die Zugkraft nicht unmittelbar bestimmen. Es reicht aus, wenn man das Moment kennt, das beim Setzen des Blindniets aufgetreten ist. Dieses Moment läßt sich auch durch den Eingangsstrom darstellen. Verluste, die im Setzgerät etwa durch Reibung auftreten, sind in den meisten Fällen vernachlässigbar. In den Fällen, in denen sie nennenswerte Größen in Bezug zur Setzkraft erreichen, können sie entsprechend berücksichtigt werden. Die Auswertung der Stromaufnahme ist relativ leicht möglich. Bei den meisten elektrisch betriebenen Setzgeräten für Blindniete ist ohnehin eine Regel- und Steuerelektronik vorhanden, die lediglich zum Zwecke der Strommessung erweitert werden muß. Es sind also keine zusätzlichen mechanischelektrischen Meßwerterfassungselemente, wie Druckmeßdosen oder Dehnungsmeßstreifen, notwendig, die potentielle Störquellen darstellen. Vielmehr wird eine ohnehin im Gerät vorhandene Information, nämlich der Stromverlauf, als Kriterium zur Bewertung des Setzvorganges verwendet. Man kann zwar grundsätzlich den gesamten Stromverlauf während des Setzvorganges überwachen. Aus dem Kraft-Weg-Verlauf, der durch den Strom-Weg-Verlauf beschrieben wird, ist aber im Prinzip nur der Maximalwert wesentlich, um zu beurteilen, ob der Setzvorgang ordnungsgemäß verlaufen ist oder nicht. Bei Blindnieten tritt der Maximalwert im Moment des Abrisses des Nietdornes auf. Bei Blindnietmuttern tritt der Maximalwert ebenfalls am Ende des Setzvorgangs auf. Ist der Maximalwert nicht so groß, daß er in den Sollstrombereich fällt, ist dies ein Zeichen für eine fehlerhafte Nietung oder für einen Fehler am Setzgerät, der beispielsweise dadurch bedingt sein kann, daß die Greifeinrichtung der Zugvorrichtung verschlissen ist und vom Dorn abgerutscht ist oder beispielsweise ein Niet mit zu geringer Setzkraft verwendet wurde. Ist der Maximalwert zu groß, kann dies auf erhöhte Reibungen im Setzgerät zurückzuführen sein, die durch Verschmutzung verursacht werden, oder auf die Wahl eines falschen Niets, der dann möglicherweise die zu verbindenden Teile beschädigt hat. In beiden Fällen kann man entsprechende Fehlermeldungen ausgeben und den Benutzer warnen.

Bevorzugterweise wird der Sollstrombereich temperatur- und/oder eingangsspannungskompensiert. Die Abhängigkeit zwischen dem Eingangsstrom und dem vom Motor abgegebenen Moment ist in einigen Fällen temperaturabhängig und/oder von der Eingangsspannung abhängig. Wenn sich nun im Verlauf des Betriebes, beispielsweise während einer 8-Stunden-Schicht, durch eine wiederholte Betätigung des Motors der Motor erwärmt, kann man durch die Temperaturkompensation dafür sorgen, daß durch die Temperaturerhöhungen keine falschen oder überflüssigen Fehlermeldungen erzeugt werden. Das gleiche gilt für den Verlauf der Eingangsspannung, insbesondere bei batterie- oder akkumulatorbetätigten Motoren, bei denen die Eingangsspannung im Lauf des Betriebes, je nach dem Ladezustand der Batterie oder des Akkumulators, absinkt.

Zur Feststellung des Sollstrombereichs ist in einer vorteilhaften Ausgestaltung vorgesehen, daß der Sollstrombereich durch eine oder mehrere Probenietungen unter Bedingungen ermittelt wird, die mit denen einer gewünschten realen Nietung vergleichbar sind. Dies läßt sich beispielsweise dadurch bewerkstelligen, daß an einem Probestück Probenietungen vorgenommen werden und der dabei benötigte Eingangsstrom gemessen wird. Man kann nun die Qualität dieser Probenietungen überprüfen, beispielsweise auch durch eine zerstörende Werkstoffprüfung, und anhand der ermittelten Werte des Maximalstromes einen Sollstrombereich festlegen, der bei folgenden realen Nietungen als Bewertungsgröße verwendet wird.

Noch einfacher wird es, wenn bei den Probenietungen der Stromverlauf oder mindestens eine davon abgeleitete Größe abgespeichert werden, wobei diese Größe später zur Erzeugung des Sollstrombereichs verwendet wird. In diesem Fall muß der Stromverlauf oder die davon abgeleitete Größe, beispielsweise der Maximalwert, nicht erst ausgelesen, umgerechnet und wieder eingegeben werden. Vielmehr kann der Stromverlauf oder die Größe direkt in einen Speicher eingegeben werden, der später zur Ausgabe des Sollstrombereichs verwendet wird.

Vorzugsweise wird die Stromzufuhr zum Motor unterbrochen, sobald der Eingangsstrom einen vorbestimmten Maximalwert erreicht. Eine derartige Betriebsweise ist insbesondere beim Setzen von Blindnietmuttern von Vorteil. Hier wird beim Erreichen des vorbestimmten Maximalwerts sichergestellt, daß die Blindnietmutter mit der notwendigen Kraft festsitzt. Andererseits wird durch den Maximalwert die Zugkraft begrenzt, so daß eine Beschädigung des Gewindes nicht erfolgt.

Vorzugsweise werden die gegebenenfalls temperatur- und/oder spannungskompensierten Eingangsstromverläufe oder davon abgeleitete Größen von aufeinanderfolgenden Setzvorgängen abgespeichert. In vielen Produktionsbereichen erfolgt eine Verbindung von zwei oder mehreren Teilen nicht nur über eine Nietung, sondern über eine Vielzahl von Nietungen. Man kann nun durch das Abspeichern und spätere Auswerten der gespeicherten Ergebnisse eine Aussage dahingehend treffen, ob eine ausreichende Anzahl von Nietverbindungen mit der notwendigen Qualität ausgeführt worden sind. Darüber hinaus läßt sich über das fortlaufende Abspeichern der Stromverläufe oder der abgeleiteten Größen auch eine Aussage über den Wartungsbedarf des Geräts machen. Stellt man beispielsweise fest, daß die Maximalwerte kontinuierlich ansteigen, ist dies ein Zeichen für eine zunehmende Verschmutzung. Stellt man hingegen fest, daß wiederholt die Maximalwerte nicht den Sollstrombereich erreichen, ist dies ein Zeichen dafür, daß der Zugmechanismus, insbesondere sein Greifmechanismus, verschlissen ist.

Bevorzugterweise werden hierbei die Eingangsstromverläufe oder die davon abgeleiteten Größen klassifiziert, wobei lediglich die Anzahlen der Ereignisse pro Klasse abgespeichert werden. Dies vermindert den Speicherbedarf ganz beträchtlich, ohne daß wesentliche Informationen verloren gehen.

Die Aufgabe wird bei einem Setzgerät der eingangs genannten Art dadurch gelöst, daß eine Schaltungseinrichtung vorgesehen ist, die eine die Stromaufnahme des Motors überwachende und mit einer Auswerteeinrichtung verbundene Strommeßeinrichtung aufweist, wobei die Auswerteeinrichtung einen Komparator aufweist.

Wie oben erwähnt, erlaubt der vom Motor aufgenommene Strom unmittelbar eine Aussage über die von der Zugeinrichtung aufgebrachte Kraft, was wiederum Rückschlüsse auf die Qualität der Nietverbindung oder den Sitz der Blindnietmutter erlaubt. Die Auswerteeinrichtung kann hierbei unmittelbar nach jedem Setzvorgang die Qualität anzeigen, beispielsweise als zufriedenstellend oder als nicht zufriedenstellend. Sie kann Hinweise auf eine Fehlfunktion des Setzgerätes oder die Notwendigkeit einer Wartung oder Reparatur ausgeben. Es ist also nicht notwendig, daß der Eingangsstrom zahlen- oder wertemäßig laufend erfaßt und diskretisiert wird. Man muß lediglich überwachen, ob der Eingangsstrom einen bestimmten Schwellwert erreicht oder nicht. Wenn der Schwellwert erreicht worden ist, ist dies ein Zeichen dafür, daß der Setzvorgang zufriedenstellend verlaufen ist.

Vorzugsweise ist der Komparator mit einem Schwellwertgeber verbunden, der einen von mindestens zwei von außen vorwählbaren Schwellwerten ausgibt. Man kann die Schwellwerte beispielsweise in Abhängigkeit von dem verwendeten Nietmaterial und/oder der Nietgröße wählen. Beispielsweise erfordern Blindniete aus Aluminium eine andere Zugkraft als solche aus Stahl. Durch die Möglichkeit, von mehreren Schwellwerten einen in Abhängigkeit von den zu setzenden Blindnieten auszuwählen, wird das Setzgerät für eine Vielzahl von Blindnieten verwendbar.

Hierbei ist bevorzugt, daß ein Motortemperaturmesser und/oder ein Motorspannungsmesser vorgesehen sind, die mit dem Schwellwertgeber verbunden sind, wobei der Schwellwertgeber den vorwählbaren Schwellwert in Abhängigkeit von Motortemperatur und/oder Motoreingangsspannung verändert. Vorgegeben wird also lediglich der Schwellwert für einen bestimmten Temperatur- und/oder Spannungszustand des Motors. Ändert sich die Temperatur oder die Eingangsspannung, wird der Schwellwert entsprechend angepaßt. Zu diesem Zweck kann der Schwellwertgeber beispielsweise die charakteristischen Zusammenhänge zwischen dem Moment, dem Eingangsstrom, der Temperatur und der Eingangsspannung in Form von Kurven oder Tabellen abgespeichert haben.

Vorzugsweise weist der Schwellwertgeber eine Speichereinrichtung auf, in der verschiedene Schwellwerte abgespeichert sind. Jeder Schwellwert kann dabei einer bestimmten Kombination von Material und Größe der Blindniete entsprechen.

Hierbei ist besonders bevorzugt, daß die Speichereinrichtung mit einer Einleseeinrichtung verbunden ist, die einen Spitzenstrommesser, eine Zwischenspeicher zur Ablage mehrerer Spitzenstromwerte und einer Recheneinrichtung zur Ermittlung eines Mittelwerts und/oder eines Toleranzbandes aus den gespeicherten Spitzenstromwerten aufweist. Hiermit läßt sich auf einfache Art und Weise bei Probenietungen der für die entsprechende Nietverbindung erforderliche Schwellwert ermitteln, der gegebenenfalls mit einem vorbestimmten Toleranzband in der Speichereinrichtung abgespeichert werden kann. Der so ermittelte Wert kann später, wenn eine ähnliche Nietverbindung wieder herzustellen ist, abgerufen und verwendet werden.

Mit Vorteil ist der Komparator als Fensterkomparator ausgebildet. In diesem Fall sind zwei Schwellwerte oder ein Schwellwertpaar notwendig, um ein Fenster zu bilden. Das Fenster stellt den Sollstrombereich dar. Der Maximalwert des beim Setzvorgang ermittelten Stromes muß in diesem Fenster liegen. Ist er zu klein, dann ist der Setzvorgang nicht mit der notwendigen Kraft abgelaufen. Ist er zu groß, ist entweder das Setzgerät verschmutzt oder beschädigt oder es wurde ein falscher Blindniet verwendet.

Vorzugsweise ist ein Positionssensor für den Zugmechanismus vorgesehen, der mit der Auswerteeinrichtung verbunden ist. Mit Hilfe des Positionssensors kann man an charakteristischen Punkten den Stromverlauf feststellen, oder man kann den Positionssensor dafür verwenden, festzustellen, ob innerhalb eines gewissen Bewegungsbereichs ein vorbestimmter Stromwert erreicht worden ist oder nicht.

In einer bevorzugten Ausgestaltung ist der Positionssensor als Endschalter ausgebildet. Man kann hier auf recht einfache Art und Weise überwachen, ob im Verlauf des Setzvorgangs, also vor Erreichen der Endlage, das notwendige Strommaximum aufgetreten ist.

Die Erfindung wird im folgenden anhand eines bevorzugten Ausführungsbeispiels beschrieben. Hierin zeigt die einzige Figur
eine schematische Darstellung einer Schaltungsanordnung eines Setzgeräts.

Ein Setzgerät für Blindniete oder Blindnietmuttern weist einen schematisch dargestellten Zugmechanismus 1 auf, der über ein Getriebe 2 von einem Elektromotor 3 angetrieben wird.

Der Elektromotor 3 wird von einer Spannungsquelle 4 gespeist, wenn ein Betätigungsschalter 5 durch eine Bedienungsperson geschlossen wird.

Zwischen der Spannungsquelle 4 und dem Motor 3 sind in Reihe ein erster Abschalter 6 und ein zweiter Abschalter 7 angeordnet, deren Funktion weiter unten erläutert wird. Ferner ist in der Verbindung zwischen Motor 3 und Spannungsquelle 4 eine Strommeßeinrichtung 8 angeordnet. Diese kann im einfachsten Fall als Strom-Spannungs-Wandler ausgebildet sein. Es ist aber auch möglich, daß die Strommeßeinrichtung 8 einen Analog/Digital-Wandler enthält, der die Stromwerte digital zur Verfügung stellt.

Die Strommeßeinrichtung ist über einen Umschalter 9 mit einem Eingang eines Fensterkomparators 10 verbunden. Der Fensterkomparator ist über eine Kompensationseinrichtung 11 mit einem Sollwertspeicher 12 verbunden, der wiederum über eine Tastatur 13 ansteuerbar ist.

Der Motor 3 weist einen Temperatursensor 14 und einen Spannungsmesser 15 auf, die mit der Kompensationseinrichtung verbunden sind, wie dies durch die Leitungen T und U angedeutet ist.

Der Fensterkomparator 10 ist mit dem zweiten Abschalter 7 verbunden. Auf ein Signal des Fensterkomparators 10 hin öffnet der Abschalter 7.

Der Zugmechanismus 1 schließt in seiner Endlage einen Endschalter 16, der seinerseits den ersten Abschalter 6 öffnet und ein entsprechendes Signal an den Fensterkomparator 10 abgibt.

Mit dem Fensterkomparator 10 ist eine Anzeigeeinrichtung 17 und ein Ergebnisspeicher 18 verbunden, dem eine Klassifizierungseinrichtung 19 vorgeschaltet sein kann.

Der Umschalter 9 ist mit seinem anderen Ausgang, der nicht mit dem Fensterkomparator 10 verbunden ist, mit einem Zwischenspeicher 20 verbunden, der über eine Recheneinrichtung 21 mit dem Sollwertspeicher 12 verbunden ist.

Die Anordnung arbeitet folgendermaßen:

Über die Tastatur 13 wird ein Sollwert-Paar aus dem Sollwertspeicher 12 ausgewählt, und zwar in Abhängigkeit von der Größe und dem Material des zu setzenden Blindniets beziehungsweise der zu setzenden Blindnietmutter. Dieses Sollwert-Paar kann über die Tastatur 13 zuvor eingegeben worden sein. Es ist jedoch auch möglich, dieses Sollwert-Paar, das einen Sollstrombereich definiert, dadurch in den Sollwertspeicher 12 einzulesen, daß bei einer oder mehreren Probenietungen der Umschalter 9 in die gestrichelt dargestellte Position umgelegt wird und der bei einer Probenietung mit Hilfe der Strommeßeinrichtung 8 gemessene Stromverlauf des Motors 3 im Zwischenspeicher 20 abgelegt wird. In vielen Fällen wird es auch ausreichen, den Maximalwert des Stromes im Zwischenspeicher 20 abzulegen. Die Recheneinrichtung 21 bildet aus den bei Probenietungen ermittelten Werten den Sollstrombereich, d.h. sie setzt die Ober- und Untergrenze des Sollstrombereichs für eine bestimmte Nietart fest. Dieser Sollstrombereich wird dann im Sollwert-Speicher an einer Position abgelegt, die zuvor über die Tastatur 13 ausgewählt worden ist. Für die Festlegung des Sollstrombereichs gibt es eine Vielzahl von Möglichkeiten. Beispielsweise kann die Recheneinrichtung 21 aus den im Zwischenspeicher gespeicherten Werten den Mittelwert bilden. Aus diesem Mittelwert entsteht dann durch Hinzufügen oder Abziehen eines Toleranzwerts die Obergrenze oder die Untergrenze des Sollstrombereichs. Der Toleranzbereich kann auch durch Auswerten der Streuung beim Probenieten ermittelt werden.

Das aus dem Sollwertspeicher 12 ausgelesene Wertepaar, das den Sollstrombereich definiert, wird der Kompensationseinrichtung 11 zugeführt. Die Kompensationseinrichtung 11 rechnet die Sollwerte in Abhängigkeit von der Motortemperatur T und der Motorspannung U um, so daß dem Fensterkomparator 10 Schwellwerte zugeführt werden, die einem Strombereich entsprechen, bei dem auch bei der im Motor herrschenden Temperatur T und der aktuellen Motorspannung U die notwendige Zugkraft auf den Blindniet oder die Blindnietmutter ausgeübt wird.

Über die Tastatur 13 kann auch die Betriebsweise gewählt werden, beispielsweise ob Blindniete oder Blindnietmuttern gesetzt werden sollten.

Wenn Blindnietmuttern gesetzt werden, sind teilweise andere Bewertungskriterien heranzuziehen. Da beim Setzen von Blindnietmuttern kein Abriß eines Nietdornes und somit kein schlagartiger Abfall des Motorstromes erfolgt, ist ein Maximalstrom zu definieren, der erreicht werden muß, aber nicht nennenswert überschritten werden darf, um einen Setzvorgang mit der notwendigen Qualität zu erreichen.

Dieser Maximalstrom ist natürlich ebenfalls abhängig von der verwendeten Blindnietmutter, also von ihrer Größe beziehungsweise ihrem Material. In diesem Fall gibt der Fensterkomparator 10 ein Betätigungssignal an den zweiten Abschalter 7, sobald der untere Schwellwert erreicht ist. Der zweite Abschalter 7 öffnet und unterbricht damit den Setzvorgang. Da die Unterbrechung genau im Augenblick des höchsten Moments und damit im Augenblick der höchsten Kraft erfolgt, ist damit sichergestellt, daß die Blindnietmutter mit der ausreichenden Festigkeit gesetzt worden ist. Da der Maximalstrom begrenzt ist, wird auch ein Ausreißen der Gewindegänge verhindert.

Bei allen Setzvorgängen kann der Endschalter 16 dazu verwendet werden, beim Überwachen des Setzvorganges behilflich zu sein. Bei Blindnieten muß der Maximalwert des Stromes erreicht worden sein, bevor der Endschalter 16 betätigt wird. Bei Blindnietmuttern kann man einen vorgegebenen Zugweg einstellen, beispielsweise mittels verstellbarer Anschläge. Dann muß der Maximalwert ziemlich genau dann erreicht werden, wenn der Endschalter 16 betätigt wird. Man kann dann feststellen, ob bei Betätigen des Endschalters der Stromwert im Sollstrombereich liegt oder nicht.

Über den Ergebnisspeicher 18 lassen sich verschiedene Auswertungen durchführen. Zum einen lassen sich hier Aussagen über die Wartungsbedürftigkeit des Setzgerätes treffen. Steigen die Maximalstromwerte über die Zeit an, ist dies auf eine zunehmende Verschmutzung des Geräts zurückzuführen, die eine höhere Reibung und damit einen erhöhten Kraftaufwand des Motors erfordern. Ergibt sich eine Vielzahl von Nietungen, bei denen der Sollstrombereich nicht erreicht worden ist, läßt dies auf einen Verschleiß des Greifmechanismus schließen. In diesem Fall rutscht der Greifmechanismus vom Niet ab, ohne daß der Niet richtig gesetzt worden ist.

In vielen Fällen ist es nicht notwendig, den jeweiligen Maximalwert selbst abzuspeichern. Man kann vielmehr über die Klassifizierungseinrichtung 19 die jeweiligen Maximalwerte in verschiedene Klassen einordnen und lediglich die Anzahl der Ereignisse pro Klasse abspeichern, um Speicherplatz zu sparen. Im einfachsten Fall werden drei Klassen genügen, nämlich eine Klasse, bei der der Sollstrombereich nicht erreicht worden ist, eine Klasse, bei der die Werte im Sollstrombereich liegen und eine Klasse, bei der die Werte oberhalb des Sollstrombereichs liegen.

Durch eine Verfeinerung der Aufteilung des Sollstrombereichs in verschiedene Teilbereiche kann man die Aussagen weiter präzisieren und statistisch auswerten.

## Patentansprüche

1. Verfahren zum Setzen von Blindnieten und Blindnietmuttern, bei dem bei einem Setzvorgang eine Zugkraft mit Hilfe eines elektrischen Motors erzeugt wird, dadurch gekennzeichnet, daß ein Sollstrombereich für den Eingangsstrom in Abhängigkeit von Material und Abmessungen des Blindniets bzw. der Blindnietmutter gewählt wird und überwacht wird, ob der Ist-Eingangsstrom während des Setzvorgangs einen Maximalwert erreicht, der in diesem Sollstrombereich liegt.

2. Verfahren nach Anspruch 1, dadurch gekennzeichnet, daß der Sollstrombereich temperatur- und/oder eingangsspannungskompensiert wird.

3. Verfahren nach Anspruch 1 oder 2, dadurch gekennzeichnet, daß der Sollstrombereich durch eine oder mehrere Probenietungen unter Bedingungen ermittelt wird, die mit denen einer gewünschten realen Nietung vergleichbar sind.

4. Verfahren nach Anspruch 3, dadurch gekennzeichnet, daß bei den Probenietungen der Stromverlauf oder mindestens eine davon abgeleitete Größe abgespeichert wird, wobei diese Größe später zur Erzeugung des Sollstrombereichs verwendet wird.

5. Verfahren nach einem der Ansprüche 1 bis 4, dadurch gekennzeichnet, daß die Stromzufuhr zum Motor unterbrochen wird, sobald der Eingangsstrom einen vorbestimmten Maximalwert erreicht.

6. Verfahren nach einem der Ansprüche 1 bis 5, dadurch gekennzeichnet, daß die gegebenenfalls temperatur- und/oder spannungskompensierten Eingangsstromverläufe oder davon abgeleitete Größen von aufeinanderfolgenden Setzvorgängen abgespeichert werden.

7. Verfahren nach Anspruch 6, dadurch gekennzeichnet, daß die Eingangsstromverläufe oder die davon abgeleiteten Größen klassifiziert werden, wobei lediglich die Anzahlen der Ereignisse pro Klasse abgespeichert werden.

8. Setzgerät für Blindniete und Blindnietmuttern zum Durchführen des Verfahrens nach einem der Ansprüche 1 bis 7 mit einem durch einen elektrischen Motor angetriebenen Zugmechanismus, dadurch gekennzeichnet, daß eine Schaltungseinrichtung vorgesehen ist, die eine die Stromaufnahme des Motors (3) überwachende und mit einer Auswerteeinrichtung (10) verbundene Strommeßeinrichtung (8) aufweist, wobei die Auswerteeinrichtung einen Komparator (10) aufweist.

9. Setzgerät nach Anspruch 8, dadurch gekennzeichnet, daß der Komparator (10) mit einem Schwellwertgeber (11, 12) verbunden ist, der einen von mindestens zwei von außen vorwählbaren Schwellwerten ausgibt.

10. Setzgerät nach Anspruch 9, dadurch gekennzeichnet, daß ein Motortemperaturmesser (14) und/oder ein Motorspannungsmesser (15) vorgesehen sind, die mit dem Schwellwertgeber (11, 12) verbunden sind, wobei der Schwellwertgeber (11, 12) den vorwählbaren Schwellwert in Abhängigkeit von Motortemperatur (T) und/oder Motoreingangsspannung (U) verändert.

11. Setzgerät nach Anspruch 9 oder 10, dadurch gekennzeichnet, daß der Schwellwertgeber (11, 12) eine Speichereinrichtung (12) aufweist, in der verschiedene Schwellwerte abgespeichert sind.

12. Setzgerät nach Anspruch 11, dadurch gekennzeichnet, daß die Speichereinrichtung (12) mit einer Einleseeinrichtung (20, 21) verbunden ist, die einen Spitzenstrommesser (8, 20), eine Zwischenspeicher (20) zur Ablage mehrerer Spitzenstromwerte und einer Recheneinrichtung (21) zur Ermittlung eines Mittelwerts und/oder eines Toleranzbandes aus den gespeicherten Spitzenstromwerten aufweist.

13. Setzgerät nach einem der Ansprüche 8 bis 12, dadurch gekennzeichnet, daß der Komparator (10) als Fensterkomparator ausgebildet ist.

14. Setzgerät nach einem der Ansprüche 8 bis 13, dadurch gekennzeichnet, daß ein Positionssensor (16) für den Zugmechanismus (1) vorgesehen ist, der mit der Auswerteeinrichtung (10) verbunden ist.

15. Setzgerät nach Anspruch 14, dadurch gekennzeichnet, daß der Positionssensor (16) als Endschalter ausgebildet ist.

## Claims

1. Method for setting blind rivets and blind rivet nuts in which, in a setting process, a traction force is produced with the aid of an electric motor, characterised in that a desired current range for the input current is selected as a function of the material and dimensions of the blind rivet or of the blind rivet nut and there is monitoring of whether the actual input current reaches a maximum value during the setting process which lies in this desired current range.

2. Method according to Claim 1, characterised in that the desired current range is compensated for temperature and/or input voltage.

3. Method according to Claim 1 or 2, characterised in that the desired current range is determined by means of one or more test rivet joints under conditions which are comparable to those of a desired real rivet joint.

4. Method according to Claim 3, characterised in that in the case of the test rivet joints the current variation or at least one quantity derived therefrom is stored, this quantity being used later for generating the desired current range.

5. Method according to one of Claims 1 to 4, characterised in that the current supply to the motor is interrupted as soon as the input current attains a predetermined maximum value.

6. Method according to one of Claims 1 to 5, characterised in that the optionally temperature-compensated and/or voltage-compensated input current variations or quantities derived therefrom from successive setting processes are stored.

7. Method according to Claim 6, characterised in that the input current characteristic or the quantities derived therefrom are classified, wherein only the numbers of occurrences per class are stored.

8. Setting device for blind rivets and blind rivet nuts for carrying out the method according to one of Claims 1 to 7 having a traction mechanism driven by an electric motor, characterised in that a circuit device is provided which has a current measuring device (8) monitoring the current consumption of the motor (3) and connected to an evaluation device (10), wherein the evaluation device has a comparator (10).

9. Setting device according to Claim 8, characterised in that the comparator (10) is connected to a threshold value pick-up (11, 12) which issues one of at least two externally preselectable threshold values.

10. Setting device according to Claim 9, characterised in that a motor temperature measuring device (14) and/or a motor voltage meter (15) are provided which are connected to the threshold value pick-up (11, 12), wherein the threshold value pick-up (11, 12) changes the preselectable threshold value as a function of the motor temperature (T) and/or the motor input voltage (U).

11. Setting device according to Claim 9 or 10, characterised in that the threshold value pick-up (11, 12) has a memory device (12) in which various threshold values are stored.

12. Setting device according to Claim 11, characterised in that the memory device (12) is connected to a read-in device (20, 21) which has a peak current meter (8, 20), an intermediate memory (20) for depositing several peak current values and a calculating device (21) for determining a mean value and/or a tolerance band from the stored peak current values.

13. Setting device according to one of Claims 8 to 12, characterised in that the comparator (10) is constructed as a window comparator.

14. Setting device according to one of Claims 8 to 13, characterised in that a position sensor (16) for the traction mechanism (1) is provided which is connected to the evaluation device (10).

15. Setting device according to Claim 14, characterised in that the position sensor (16) is constructed as a limit switch.

## Revendications

1. Procédé pour la pose de rivets borgnes et d'écrous aveugles, dans lequel une force de traction est engendrée, lors d'un processus de pose, à l'aide d'un moteur électrique, caractérisé par le fait qu'une plage de courants de consigne est sélectionnée, pour le courant d'entrée, en fonction du matériau et des dimensions considérés du rivet borgne ou de l'écrou aveugle, et une surveillance s'effectue pour établir si le courant réel d'entrée atteint, au cours du processus de pose, une valeur maximale située dans cette plage de courants de consigne.

2. Procédé selon la revendication 1, caractérisé par le fait que la plage de courants de consigne est compensée en température et/ou en tension d'entrée.

3. Procédé selon la revendication 1 ou 2, caractérisé par le fait que la plage de courants de consigne est établie par un ou plusieurs rivetage(s) d'essai, dans des conditions comparables à celles d'un rivetage effectif souhaité.

4. Procédé selon la revendication 3, caractérisé par le fait que l'allure du courant, ou au moins une grandeur dérivée de cette dernière, est mémorisée au cours des rivetages d'essai, cette grandeur étant utilisée ultérieurement pour engendrer la plage de courants de consigne.

5. Procédé selon l'une des revendications 1 à 4, caractérisé par le fait que la délivrance de courant au moteur est interrompue aussitôt que le courant d'entrée atteint une valeur maximale prédéterminée.

6. Procédé selon l'une des revendications 1 à 5, caractérisé par le fait qu'on mémorise les allures de courants d'entrée éventuellement compensées en température et/ou en tension, ou bien des grandeurs dérivées de ces dernières et se rapportant à des processus de pose successifs.

7. Procédé selon la revendication 6, caractérisé par le fait qu'on classifie les allures de courants d'entrée ou les grandeurs dérivées de ces dernières, seuls étant mémorisés les nombres des événements pour chaque classe.

8. Appareil de pose de rivets borgnes et d'écrous aveugles, pour la mise en oeuvre du procédé selon l'une des revendications 1 à 7, présentant un mécanisme de traction entraîné par un moteur électrique, caractérisé par le fait qu'il est prévu un dispositif de commutation comportant un dispositif (8) mesureur de courant qui surveille la consommation de courant du moteur (3), et est raccordé à un dispositif d'interprétation (10), le dispositif d'interprétation étant muni d'un comparateur (10).

9. Appareil de pose selon la revendication 8, caractérisé par le fait que le comparateur (10) est raccordé à un indicateur (11, 12) de valeurs de seuil qui délivre l'une d'au moins deux valeurs de seuil pouvant être présélectionnées de l'extérieur.

10. Appareil de pose selon la revendication 9, caractérisé par la présence d'un mesureur (14) de températures du moteur et/ou d'un mesureur (15) de tensions du moteur, raccordés à l'indicateur (11, 12) de valeurs de seuil, l'indicateur (11, 12) de valeurs de seuil modifiant, en fonction d'une température (T) du moteur et/ou d'une tension d'entrée (U) dudit moteur, la valeur de seuil pouvant être présélectionnée.

11. Appareil de pose selon la revendication 9 ou 10, caractérisé par le fait que l'indicateur (11, 12) de valeurs de seuil présente un dispositif de mémorisation (12) dans lequel différentes valeurs de seuil sont mémorisées.

12. Appareil de pose selon la revendication 11, caractérisé par le fait que le dispositif de mémorisation (12) est raccordé à un dispositif (20, 21) de mise en mémoire comprenant un mesureur (8, 20) de courants de crête, une mémoire tampon (20) pour le classement de plusieurs valeurs de courants de crête, et un dispositif de calcul (21) pour la détermination d'une valeur moyenne et/ou d'une bande de tolérance à partir des valeurs de courants de crête mémorisées.

13. Appareil de pose selon l'une des revendications 8 à 12, caractérisé par le fait que le comparateur (10) est réalisé sous la forme d'un comparateur à fenêtre.

14. Appareil de pose selon l'une des revendications 8 à 13, caractérisé par le fait qu'un capteur de positions (16), prévu pour le mécanisme de traction (1), est raccordé au dispositif d'interprétation (10).

15. Appareil de pose selon la revendication 14, caractérisé par le fait que le capteur de positions (16) est réalisé sous la forme d'un interrupteur de fin de course.
